# EUROPÄISCHE PATENTSCHRIFT

(11) **EP 3 143 908 B1**
(45) Veröffentlichungstag und Bekanntmachung des Hinweises auf die Patenterteilung: **13.03.2019**
(21) Anmeldenummer: 15185675.4
(22) Anmeldetag: 17.09.2015
(51) Int. Cl.: A47G 9/10

(54) **KOPFKISSEN**
PILLOW
OREILLER

(43) Veröffentlichungstag der Anmeldung: 22.03.2017
(73) Patentinhaber: Özer, Hüsnü, 61350 Bad Homburg (DE)
(72) Erfinder: Özer, Hüsnü, 61350 Bad Homburg (DE)
(74) Vertreter: Limbeck, Achim

(56) Entgegenhaltungen:
- DE-U1- 20 319 930
- US-A- 4 550 458
- US-A- 5 457 832
- US-A1- 2002 050 007

## Beschreibung

### Technisches Gebiet

Die vorliegende Erfindung betrifft ein neuartiges Kopfkissen für einen gesunden Schlaf, welches aus einem im Wesentlichen u-förmig ausgebildeten, elastischen Formteil besteht, welches mit einer geschlossenen Rückpartie, zwei nach vorne ausgerichteten Seitenteilen und zwischen diesen Seitenteilen mit einer sich von der Frontpartie nach hinten erstreckenden spaltförmigen Ausnehmung ausgebildet ist.

### Stand der Technik

Orthopädische Kissen, welche eine stabile Seitenlage und eine damit einhergehende Entlastung des Rückens und Nackens während des Schlafens bewirken, sind aus dem Stand der Technik unlängst bekannt. In der Regel sind diese Kissen aus einem in seiner Querrichtung, also von vorne nach hinten oder umgekehrt, leicht gewölbten und mit unterschiedlich hohen Abstützhöhen und teilweise unterschiedlich starken Abstützhärten ausgebildeten Formteil gebildet.

Es sind ferner Nackenkissen (nachstehend als Nackenhörnchen bezeichnet) bekannt, welche aufgrund ihrer speziellen Ausformung in den Nacken gelegt werden können. Diese Nackenhörnchen bestehen ebenfalls aus einem im Wesentlichen u-förmig ausgebildeten, meist elastischen Formteil, welches mit einer geschlossenen Rückpartie und zwei nach vorne ausgerichteten Seitenteilen sowie einer zwischen den Seitenteilen vorgesehenen Ausnehmung ausgebildet sind. Das an der Rückpartie die beiden Seitenteile verbindende Rückpartieteil ist hierbei derart ausgebildet, dass es als Auflage für den Nacken genutzt werden kann. Das Nackenkissen ist dabei geeignet, in Sitzlage (bspw. im Auto oder Flieger), genutzt zu werden. Es ist dagegen nicht dafür ausgelegt, in Rückenlage genutzt zu werden, da der Nacken entgegen den Anforderungen eher überstreckt und die Seitenteile als störend empfunden werden würden.

Es empfehlen immer mehr Ärzte, Therapeuten und Bewegungsexperten, in der Rückenlage ohne Kopfkissen zu schlafen, da sich nachts durch die Schwerkraft die Wirbel ausrichten. Der sichtbarste Effekt ist, dass der Mensch morgens größer ist als am Abend. Dieser Effekt wird jedoch durch die Nutzung eines Kissens bei Rückenlage teilweise gehemmt. Bei der Seitenlage wird wiederum ein Kissen - wie eingangs beschrieben - empfohlen, weil in dieser Position der Kopf seitlich abgestützt werden sollte, um den Nacken zu entlasten und Nackenschmerzen zu vermeiden.

Es ist bekannt, dass sich der Mensch während des Schlafes bewusst oder unbewusst mehrmals aus der Seitenlage in die Rückenlage bewegt. Um den jeweiligen Anforderungen dieser Lagen zu genügen, sind die vorgenannten Kissen allerdings nicht in der Lage, da sie in jedem Fall bewirken, dass der Kopf und/oder der Nacken in Rückenlage gestützt wird, was es allerdings zu verhindern gilt.

Aus der US 5 457 832 A ist ein Kopfkissen gemäß dem Oberbegriff des Anspruchs 1 bekannt.

### Darstellung der Erfindung

Der vorliegenden Erfindung liegt daher die Aufgabe zu Grunde, ein Kopfkissen zu schaffen, welches die vorgenannten Nachteile ausräumt und geeignet ist, in jedweder Schlafposition eine optimale Ausrichtung des Kopfes sowie des Nackens zu gewährleisten.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen des erfindungsgemäßen Kopfkissens sind in den abhängigen Unteransprüchen angegeben.

Bei einem Kopfkissen der eingangs genannten Art ist a) die Ausnehmung in ihrer Breite zur Aufnahme eines menschlichen Kopfes ausgebildet ist, was so viel heißt, dass die Breite so gewählt ist, dass ein durchschnittlicher menschlicher Kopf in der Ausnehmung Platz findet. Im Gegensatz zum klassischen Nackenhörnchen wird der Kopf hierbei erfindungsgemäß daher nicht auf dem die Seitenteile verbindenden Rückenteil, sondern innerhalb der Ausnehmung aufgenommen. Der Kopf liegt somit flach neben den den Kopf seitlich eingrenzenden Seitenteilen auf der Matratze auf.

b) Weiterhin ist vorgesehen, dass die beiden Seitenteile von ihrem äußeren Randbereich bis einschließlich des inneren Randbereiches eine einheitliche Abstützhöhe aufweisen. Die Abstützhöhe im angrenzenden Kopfbereich ist demnach hoch und nicht - wie beim klassischen Nachenhörnchen - zunächst flach und/oder ansteigend ausgebildet. Sobald sich der Anwender im Schlaf von der Rückenlage in die Seitenlage bewegt, wird der Kopf unmittelbar in eine erhöhte Position gebracht. Eine seitliche Überstreckung des Nackens in der Seitenlage wird damit ebenfalls vermieden.

c) Erfindungsgemäß weist die Breite jedes der beiden Seitenteile zur Spaltbreite der Ausnehmung ein Verhältnis von mindestens 2 zu 1 auf, damit dem Kopf eine ausreichende Auflagefläche in Seitenlage zur Verfügung gestellt wird. Hierbei wird vorausgesetzt, dass die Breite der Ausnehmung vorzugsweise mindestens ca. 8-10cm beträgt. Auch in dieser Hinsicht unterscheidet sich das vorliegende Kissen vom klassischen Nackenhörnchen. Die Seitenteile sind dort nämlich nicht geeignet und dazu ausgebildet, den Kopf in eine ausreichend stabile Seitenlage zu bringen; hierzu wären sie zu schmal ausgebildet.

### Kurzbeschreibung der Zeichnungen

Weitere Ziele, Merkmale, Vorteile und Anwendungsmöglichkeiten des erfindungsgemäßen Kopfkissens ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig.1 das Kopfkissen in einer schematischen Draufsicht;
Fig.1 das Kopfkissen in einer schematischen Seitenansicht.

### Ausführung der Erfindung

Wie aus Fig.1 ersichtlich, besteht das Kopfkissen aus einem im Wesentlichen u-förmig ausgebildeten, elastischen Formteil 1, welches mit einer geschlossenen Rückpartie 12, zwei nach vorne ausgerichteten Seitenteilen 10,11 und zwischen diesen Seitenteilen 10,11 mit einer sich von der Frontpartie 14 nach hinten erstreckenden spaltförmigen Ausnehmung 13 ausgebildet ist. "Im Wesentlichen" soll vorliegend heißen, dass leichte Abweichungen in Form und Größe der Seitenteile oder andersartige Proportionen - wie dargestellt - durchaus möglich sind. Auch können an dem u-förmigen Formteil 1 zusätzliche Ausbuchtungen oder Ausnehmungen (bspw. für die Ohren) vorhanden sein.

Die die Ausnehmung 13 seitlich begrenzenden Seitenteilränder 100,101 erstrecken sich gemäß der Darstellung in Fig.1 von der Frontpartie 14 in Richtung Rückpartie 12 in ihrem Abstand im Wesentlichen parallel. Dies hat den Vorteil, dass dem Anwender in der Rückenlage keine störenden Ausformungen der Seitenteile 10,11 entgegenstehen. Zudem erlaubt die parallele Führung der Seitenteilränder 100,101, dass der Kopf sich beim Drehen des Körpers gleichmäßig auf einem der Seitenteile 10,11 ablegt.

Die Tiefe T der die Seitenteile 10,11 verbindenden Rückpartie 120 zur Ausnehmungstiefe A weist vorzugsweise ein Verhältnis von mindestens 1 zu 4 auf. Dadurch ist gewährleistet, dass dem Kopf eine ausreichende Tiefe zur Verfügung gestellt wird, ohne das Kissen bei der Herstellung unnötig in die Tiefe ziehen zu müssen, zumal der über der Ausnehmung in Richtung Rückpartie vorhandene Bereich der Seitenteile 10,11 sowie auch der die beiden Seitenteile 10,11 verbindende Rückpartieteil 120 - entgegen der Anwendung des Nackenhörnchens - ohnehin nicht als Auflage genutzt wird. Die Ausnehmung weist vorzugsweise eine der durchschnittlichen Kopfhöhe eines Menschen angepassten Tiefe auf.

In einer weiteren vorteilhaften Ausführungsform gemäß Fig.1 ergeben die die Grundform des Formteils 1 bildenden äußeren Seitenflächen 10,11 die Raumform eines Rechteckes. Diese Grundform entspricht im Wesentlichen der Grundform eines bewährten orthopädischen Kissens. Neben den praktischen Aspekten seiner Nutzung und Aufbewahrung ergibt die Rechteckform des Kopfkissens auch ein einheitliches Bild, da sich die beiden inneren Seitenteilränder 100,101 der Seitenteile 10,11 vorzugsweise parallel erstrecken.

In einer weiteren in Fig.2 dargestellten, vorteilhaften Ausführungsform weisen die Seitenteile 10,11 wenigstens zwei Zonen 102,112 unterschiedlicher Abstützhärte auf.

Darüber hinaus kann es vorteilhaft sein, dass die Seitenteile 10,11 wenigstens zwei Bereiche 103,113 unterschiedlicher Abstützhöhe H1,H2 aufweisen.

Hinsichtlich des Materials des erfindungsgemäßen Kopfkissens kann auf die üblicherweise bei den genannten orthopädischen Kissen verwendeten Oberflächen- und Füllmaterialien zurückgegriffen werden. Das Kopfkissen sollte im Gegensatz zu Nackenhörnchen aber eine deutlich höhere Festigkeit und Stabilität aufweisen, um den Kopf in der Seitenlage ausreichend stützen zu können.

Das erfindungsgemäße Kopfkissen beschränkt sich in seiner Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: Formteil
- 12: Rückpartie
- 10,11: Seitenteile
- 12: Rückpartie
- 13: Ausnehmung
- 14: Frontpartie
- 100,101: innere Randbereiche
- 102,112: Zonen unterschiedlicher Abstützhärte
- 103,113: Bereiche unterschiedlicher Abstützhöhe
- 110,111: äußere Randbereiche
- 120: Rückpartieteil
- A: Ausnehmungstiefe
- B: Breite jedes der beiden Seitenteile
- S: Spaltbreite / Breite der Ausnehmung
- T: Tiefe der die Seitenteile

## Patentansprüche

1. Kopfkissen aus einem im Wesentlichen u-förmig ausgebildeten, elastischen Formteil (1), welches mit einer geschlossenen Rückpartie (12), zwei nach vorne ausgerichteten Seitenteilen (10,11) und zwischen diesen Seitenteilen (10,11) mit einer sich von der Frontpartie (14) nach hinten erstreckenden spaltförmigen Ausnehmung (13) ausgebildet ist, wobei
a) die Ausnehmung (13) in Ihrer Breite (S) zur Aufnahme eines menschlichen Kopfes ausgebildet ist und
b) die beiden Seitenteile von ihrem äußeren Randbereich (101,111) bis einschließlich des inneren Randbereiches (100,110) eine einheitliche Abstützhöhe aufweisen,
**dadurch gekennzeichnet, dass**
c) die Breite (B) jedes der beiden Seitenteile (10,11) zur Spaltbreite (S) der Ausnehmung (13) ein Verhältnis von mindestens 2 zu 1 aufweist.

2. Kopfkissen nach Anspruch 1,
**dadurch gekennzeichnet, dass**
die die Ausnehmung (13) seitlich begrenzenden Seitenteilränder (100,110) sich von der Frontpartie (14) in Richtung Rückpartie (12) in ihrem Abstand im Wesentlichen parallel erstrecken.

3. Kopfkissen nach den Ansprüchen 1 und 2,
**dadurch gekennzeichnet, dass**
die Tiefe (T) der die Seitenteile (10,11) verbindenden Rückpartieteil (120) zur Ausnehmungstiefe (A) ein Verhältnis von mindestens 1 zu 4 aufweist.

4. Kopfkissen nach einem der vorangegangenen Ansprüche,
**dadurch gekennzeichnet, dass**
die die Grundform des Formteils (1) bildenden äußeren Seitenflächen (10,11) die Raumform eines Rechteckes ergeben.

5. Kopfkissen nach einem der vorangegangenen Ansprüche,
**dadurch gekennzeichnet, dass**
die Seitenteile (10,11) wenigstens zwei Zonen (102,112) unterschiedlicher Abstützhärte aufweisen.

6. Kopfkissen nach einem der vorangegangenen Ansprüche,
**dadurch gekennzeichnet, dass**
die Seitenteile (10,11) wenigstens zwei Bereiche (103,113) unterschiedlicher Abstützhöhe (H1,H2) aufweisen.

## Claims

1. Pillow, basically consisting of a U-shaped elastic form piece (1) with an enclosed back part (12), two side parts directed towards the font (10,11), and between these side parts (10,11) a recess in gap shape (13) extending to the back of the frontal section (14), whereby
a) the recess (13) is in its width (S) suitable to receive a human head, and
b) the two side sections provide a uniform support height in their outer rim widths (101, 111) and including the inner rim region (100, 110),
**characterized in that**
c) the width (B) of the two side sections (10,11) respective of the gap width (S) of the recess (13) has a ration of at least and no less than 2:1.

2. Pillow according to claim 1,
**characterized in that**
the lateral side part section (100,110) extending from the recess (13) and the front part (14) towards the rear (12) are, in their respective distance to each other, in parallel.

3. Pillow according to claims 1 and 2,
**characterized in that**
the depth (T) of the rear section (120) connecting the lateral sections (10,11) has a depth ratio to the recess depth (A) of at least 1:4.

4. Pillow according to one of the previous claims,
**characterized in that**
the lateral outer sections (10,11) of the form shape component (1) have the spatial design of a rectangle.

5. Pillow according to one of the previous claims,
**characterized in that**
the lateral sections (10,11) have at least two zones (102, 112) with different support hardnesses.

6. Pillow according to one of the previous claims,
**characterized in that**
the lateral sections (10,11) have at least two zones (103,113) with different support heights (H1,H2).

## Revendications

1. Oreiller comprenant une pièce moulée élastique (1) essentiellement en forme de U qui est constitué d'une partie arrière fermée (12), deux parties latérales (10, 11) orientées vers l'avant, entre ces parties latérales (10, 11), un évidement en forme de fente (13) est formé, s'étendant vers l'arrière à partir de la partie avant (14), où
a) l'évidement (13) est conçu dans sa largeur (S) pour accueillir une tête humaine, et
b) les deux parties latérales, de la largeur de leur bord extérieur (101, 111) jusqu'à la zone de bord interne (100, 110) incluse, ont une hauteur de support uniforme
se **caractérise par le fait que**
c) la largeur (B) de chacune des deux parties latérales (10, 11) présente un rapport d'au moins 2:1 par rapport à la largeur de fente (S) de l'évidement (13).

2. Oreiller selon l'exigence 1,
se **caractérise par le fait que**
l'évidement (13) délimite latéralement les bords des parties latérales (100, 110) s'étendant depuis la partie avant (14) en direction de la partie arrière (12), leur écartement étant sensiblement parallèle.

3. Oreiller selon les exigences 1 et 2,
se **caractérise par le fait que**
la profondeur (T) de la partie arrière (120) reliant les parties latérales (10, 11) à la profondeur de l'évidement (A) présente un rapport d'au moins 1 sur 4.

4. Oreiller selon l'une des exigences précédentes,
se **caractérise par le fait que**
les surfaces latérales extérieures (10, 11) qui constituent la forme de base de la pièce façonnée (1) reproduisent la forme d'un rectangle.

5. Oreiller selon l'une des exigences précédentes,
se **caractérise par le fait que**
que les parties latérales (10, 11) ont au moins deux zones (102, 112) de dureté de support différente.

6. Oreiller selon l'une des exigences précédentes,
se **caractérise par le fait que**
que les parties latérales (10, 11) comportent au moins deux zones (103, 113) de hauteur de support différente (H1, H2).
